# EUROPÄISCHE PATENTSCHRIFT

(11) **EP 0 218 874 B1**
(45) Veröffentlichungstag und Bekanntmachung des Hinweises auf die Patenterteilung: **24.10.1990**
(21) Anmeldenummer: 86112023.6
(22) Anmeldetag: 30.08.1986
(51) Int. Cl.: B41F 21/05

(54) **Bogenoffsetrotationsdruckmaschine in Reihenbauweise**
Rotary sheet offset printing machine with line construction
Machine d'impression rotative offset pour feuilles avec disposition en ligne

(30) Priorität: 05.10.1985 DE 3535694
(43) Veröffentlichungstag der Anmeldung: 22.04.1987
(73) Patentinhaber: M.A.N.-ROLAND Druckmaschinen Aktiengesellschaft, 63012 Offenbach (DE)
(72) Erfinder: Simeth, Claus, Dipl.-Ing., D-6050 Offenbach/Main (DE)
(74) Vertreter: Marek, Joachim, Dipl.-Ing.

(56) Entgegenhaltungen:
- DE-B- 1 262 294
- DE-B- 2 305 132

## Beschreibung

Die Erfindung betrifft eine Bogenoffsetrotationsdruckmaschine in Reihenbauweise nach dem Oberbegriff des ersten Patentanspruchs.

Eine Bogenoffsetrotationsdruckmaschine genannter Art ist z.B. aus der DE-C 1 107 246 bekannt. Bei Einstellung dieser Druckmaschine auf Schön- und Widerdruck erfassen am Umfang des Wendezylinders vorgesehene Greifer für Schön-und Widerdruck die nachlaufende Bogenkante und nehmen sie vom vorhergehenden doppelt großen Übertragungszylinder ab. Die Greifer schwenken dann um ihre eigene Achse nach innen bis zur Anlage an einem inneren Anschlagelement. Am Umfang des Wendezylinders zusätzlich vorgesehene Zweifarben-Greifer für Zweifarbendruck schwenken ebenfalls um ihre eigene Achse nach innen bis zur Anlage an ein anderes inneres Anschlagelement. Die nachlaufende Bogenkante wird von den nach innen geschwenkten Schön- und Widerdruckgreifern an die damit fluchtenden Zweifarben-Greifer übergeben, so daß der Bogen gewendet wird, wobei die nachlaufende Kante des Bogens jetzt vorlaufende Kante wird. Mit den durchgehend mechanischen Greiferübergaben dieser bekannten Druckmaschine, ist die Erfassung, Übertragung und Abgabe jedes Bogens immer exakt gleichmäßig, so daß die erforderliche Registerhalterung gewährleistet ist. Bei der genannten bekannten Maschine sind zusätzlich Sauger am Umfang des Wendezylinders vorgesehen und zwar in Drehrichtung des Wendezylinders hinter den Greifern. Diese Sauger halten zusätzlich die nachlaufende Bogenkante fest. Der Nachteil bei dieser bekannten Bogenoffsetrotationsdruckmaschine ist, daß wegen der starken Krümmung des Bogens auf den einfach großen Übertragungszylindem und wegen der mehrfachen Krümmungswechsel sowie einer Vielzahl von Greiferübergaben ein unsanfter Bogenlauf und Probleme bei der Registerhalterung im einseitigen Mehrfarbendruck auftreten können, sobald bei höheren Arbeitsgeschwindigkeiten gedruckt wird und steife Druckträger wie z.B. Karton verarbeitet werden sollen. Beim einseitigen Mehrfarbendruck können hier auch nur die niedrigen Arbeitsgeschwindigkeiten angewendet werden, wie sie beim Schön- und Widerdruck üblich sind.

Es ist zwar aus der DE-B 2 305 132 bereits eine Rotationsdruckmaschine in Reihenbauweise bekannt, bei der die Bogen mittels durchgehender mechanischer Greiferübergaben von einem ersten doppelt großen Druckzylinder zu einer einzigen doppelt großen Übertragungstrommel und von dort zum zweiten doppelt großen Druckzylinder transportierbar sind. Mit dieser Rotationsdruckmaschine wird bei einseitigem Mehrfarbendruck zwar ein sanfter Bogenlauf erreicht, aber bei Schön- und Widerdruck ist von Nachteil, daß im Übergabebereich der doppelt großen Übertragungstrommel zusätzlich taktmäßig steuerbare Blas- und Saugkästen vorgesehen werden müssen, um ein Abschmieren des Bogens an der Trommel, insbesondere des Bogenendes nach dem Wendevorgang, zu verhindern.

Aufgabe der Erfindung ist es, eine Bogenoffsetrotationsdruckmaschine zu schaffen, bei welcher der im Schön- und Widerdruck über zwei Übertragungszylinder und die doppelt große Übertragungstrommel vorgesehener Bogenlauf für den einseitigen Mehrfarbendruck nur über die doppelt große Ubergabetrommel als einzige Trommel zwischen zwei doppelt großen Druckzylindern ermöglicht und zugleich das Zwischenmaß von Druckwerk zu Druckwerk für eine kompakte Reihenbauweise verringert. wird.

Gelöst wird diese Aufgabe durch die kennzeichnenden Merkmale des ersten Patentanspruchs.

Weiterbildungen der Erfindung ergeben sich aus den Unteransprüchen sowie der Zeichnung und der Beschreibung.

Durch diese Maßnahmen ist es möglich, die Vorteile der Bogenwendung mittels Anordnung eines ersten Übertragungszylinders, einer doppelt großen Übertragungstrommel und eines Wendezylinders zwischen zwei Druckzylindern, d.h. dieVorteile einer Drei-Trommel-Wendung, insbesondere hinsichtlich des bekannten abschmierfreien Bogenlaufes und einer registerhaltigen Bogenwendung mittels durchgehend mechanischer Greiferübergaben, durch die zusätzliche Möglichkeit des Umschaltens der doppelt großen Übertragungstrommel mit den bekannten Vorteilen eines sanften, schlanken Bogenlaufes bei Anordnung nur einer einzigen doppelt großen Übertragungstrommel zwischen doppelt großen Druckzylindern, d.h. normalem Zwischentrommellauf, für einen einseitigen Mehrfarbendruck zu verbinden. Der einseitige Mehrfarbendruck in Bogenoffsetrotationsdruckmaschinen genannten Art unterliegt dann nicht mehr den nachteiligen Beschränkungen durch eine Drei-Trommel-Wendung, wie das bisher der Fall war, insbesondere hinsichtlich der Schwierigkeiten bei der Verarbeitung von Karton bei Arbeitsgeschwindigkeiten größer als 10.000 Bogen/h. Außerdem ermöglicht der erfindungsgemäß umschaltbare Bogenlauf eine Reihenbauweise mit Verkürzung des Zwischenmaßes von Druckwerk zu Druckwerk auf weniger als den Durchmesser der doppelt großen Übertragungstrommel 7, weil beim Schön- und Widerdruck die aufeinanderfolgenden drei Trommeln bzw. Übertragungszylinder gegenüber der üblichen Anordnung kompakter miteinander verbunden sind.

Ein Ausführungsbeispiel der Erfindung wird nachfolgend anhand einer Zeichnung erläutert.
Es zeigt: Fig. 1 eine Bogenoffsetrotationsdruckmaschine mit zwei Druckwerken in Reihenanordnung, schematisch, eingestellt für Schön- und Widerdruck.
Fig. 2 eine Bogenoffsetrotationsdruckmaschine mit zwei Druckwerken in Reihenanordnung, schematisch, eingestellt für einseitigen Mehrfarbendruck.

Das in Fig. 1 und 2 schematisch dargestellte Zweifarbendruckwerk besteht aus zwei Plattenzylindern 1, 2, zwei Gummizylindern 3, 4 und zwei doppelt großen Druckzylindern 5, 6, zwischen denen ein Übertragungszylinder 17, eine doppelt große Übertragungstrommel 7 und eine Wendetrommel 21 angeordnet sind. Die Bogenübergabe erfolgt generell durch mechanische Greiferübergaben. Hierzu sind am Druckzylinder 5 Greiferreihen 10, 11 am Übertragungszylinder 17 Greiferreihen 9, an der doppelt großen Übertragungstrommel 7 Greiferreihen 12, 13, an der Wendetrommel 21 in bekannter Weise nach innen schwenkbare, zusammenwirkende Greiferreihen 18, 19 sowie am Druckzylinder 6 Greiferreihen 22, 23 befestigt. Die Farbwerke an den Plattenzylindern 1, 2 sind nicht dargestellt. Die doppelt große Übertragungstrommel 7 ist in der Drehrichtung veränderbar und ebenso wie der Übertragungszylinder 17 in schwenkbaren Lagern 8 bzw. 16 angeordnet. Die Bewegung erfolgt entsprechend der in Fig. 1 und 2 eingezeichneten Pfeile in die Position 7' bzw. 17'. Die an der doppelt großen Übertragungstrommel 7 befestigten Greiferreihen 12, 13 weisen Zangengreifer auf. Durch diese Maßnahmen kann die doppelt große Übertragungstrommel 7 für einen zwischen Schön- und Widerdruck (Fig. 1) und einseitigem Mehrfarbendruck (Fig. 2) umschaltbaren Bogenlauf wahlweise in eine von zwei Stellungen gebracht und in der Drehrichtung verändert werden, derart, daß in der ersten Stellung bei abgestelltem Übertragungszylinder 17 Kontakt zu den beiden doppelt großen Druckzylindern 5, 6 für einen einseitigen Mehrfarbendruck besteht, während in der zweiten Stellung und Drehrichtung für den Schön- und Widerdruck die doppelt große Übertragungstrommel 7 nach unten an den Wendezylinder 21 und außerdem der beim einseitigen Mehrfarbendruck abgestellte Ubertragungszylinder 17 von oben an den ersten doppelt großen Druckzylinder 5 und an die doppelt große Übertragungstrommel 7 anstellbar ist.

Um eine einwandfreie Anlage des Bogens 20 mit seiner Hinterkante an der doppelt großen Übertragungstrommel 7 und einer registergenauen Übergabe zu erreichen, sind auf das Bogenende einstellbare (s. Pfeile, Fig. 1) Glätteinrichtungen 14, 15 vorgesehen. Es ist aber auch möglich, auf diese Glätteinrichtungen zu verzichten und zusätzlich Sauger am Umfang des Wendezylinders sowie Blas-oder Saugvorrichtungen zum Aufstreichen des Bogens auf die doppelt große Übertragungstrommel 7 in bekannter Weise vorzusehen, um die nachlaufende Bogenkante festzuhalten und einen abschmierfreien Bogenlauf zu sichern. Bogenlauf und -übergabe erfolgen beim einseitigen Mehrfarbendruck mit nur einer doppelt großen Übertragungstrommel 7 zwischen doppelt großen Druckzylindern 5, 6 bzw. auch beim Schön- und Widerdruck mit einem Übertragungszylinder 17, einer doppelt großen Übertragungstrommel 7 und der Wendetrommel 21 zwischen den doppelt großen Druckzylindern 5, 6 jeweils in bekannter Weise, so daß sich eine nähere Erläuterung erübrigt. Es ist lediglich erforderlich, die entsprechenden Umschaltungen vorzunehmen.

Das Abschwenken von Übertragungstrommel 7 und Übertragungszylinder 17 ist nicht auf die genannten schwenkbaren Lager 8, 16 beschränkt, sondern es sind auch andere bekannte Vorrichtungen anwendbar, mittels denen die geometrische Lage und die Drehrichtung einer Antriebsachse zum Zwecke des Umschaltens des Bogenlaufes verändert werden kann.

### Bezugszeichenliste

1 Plattenzylinder
2"
3 Gummizylinder
4"
5 doppelt großer Druckzylinder
6"
7 doppelt große Übertragungstrommel
8 schwenkbares Lager
9 Greiferreihe
10"
11
12"
13"
14 Glätteinrichtung
15"
16 schwenkbares Lager
17 Übertragungszylinder
18 Greiferreihe
19"
20 Bogen
21 Wendetrommel
22 Greiferreihe
23 "

## Patentansprüche

1.) Bogenoffsetrotationsdruckmaschine in Reihenbauweise mit Trommel-Übergabesystemen, bei welchen der Bogen durchgehend mittels mechanischer Greiferübergaben von einem ersten Druckzylinder zu einem Übertragungszylinder, darauf zu einer doppelt großen Übertragungstrommel, danach zu einem Wendezylinder und schließlich zu einem zweiten Druckzylinder transportierbar ist und die entweder für einseitigen Mehrfarbendruck oder für Schön- und Widerdruck verwendbar sind,
dadurch gekennzeichnet,
daß für eine Umschaltung des Bogenlaufes zwischen diesen Betriebsarten die doppelt große Übertragungstrommel (7) wahlweise in eine von zwei Stellungen überführbar und in der Drehrichtung veränderbar ist, wobei in der ersten Stellung und der ersten Drehrichtung bei abgestelltem Übertragungszylinder (17) die doppelt große Übertragungstrommel (7) an zwei doppelt große Druckzylinder (5, 6) für die Ausführung einseitigen Mehrfarbendruckes anstellbar ist, während in einer zweiten Stellung und der zweiten Drehrichtung für einen Schön- und Widerdruck die doppelt große Übertragungstrommel (7) nach unten an den Wendezylinder (21) und außerdem der beim einseitigen Mehrfarbendruck abgestellte Übertragungszylinder (17) von oben an den ersten doppelt großen Druckzylinder (5) sowie an die doppelt große Ubertragungstrommel (7) anstellbar ist und daß der Abstand der Druckzylinder (5, 6) kleiner ist als der Durchmesser der doppelt großen Übertragungstrommel (7).

2.) Bogenoffsetrotationsdruckmaschine nach Anspruch 1,
dadurch gekennzeichnet,
daß der Übertragungszylinder (17) und die doppelt große Übertragungstrommel (7) in schwenkbaren Lagern (8, 16) angeordnet sind.

3.) Bogenoffsetrotationsdruckmaschine nach Anspruch 1 und 2,
dadurch gekennzeichnet,
daß Greiferreihen (12, 13) an der doppelt großen Übertragungstrommel (7) Zangengreifer aufweisen, hinter denen in Drehrichtung gesehen beim Schön-und Widerdruck auf das Bogenende einstellbare Glätteinrichtungen (14, 15) angeordnet sind.

## Claims

1. Rotary sheet offset printing press of inline construction with transfer drum systems in which the sheet throughout is transportable by means of mechanical gripper transfers from a first impression cylinder to a transfer cylinder, then to a double size transfer drum, thereafter to a turning cylinder and finally to a second impression cylinder and which can be used either for one side multicolour printing or for perfect printing characterised in that for a changeover of the sheet run between these types of operation the double size transfer drum (7) can be transferred according to choice into one of two positions and is changeable in its direction of rotation, wherein in the first position and the first direction of rotation with the transfer cylinder (17) thrown off the double size transfer drum (7) can be placed against two double size impression cylinders (5, 6) for carrying out one side multicolour printing, while in a second position and the second direction of rotation for perfecting printing the double size transfer drum (7) can be set below against the turning cylinder (21) and additionally the transfer cylinder (17) which is thrown off during one side multicolour printing from above can be set from above against the first double size impression cylinder (5) as well as against the double side transfer drum (7) and that the distance between the impression cylinders (5, 6) is smaller than the diameter of the double size transfer drum (7).

2. Rotary sheet offset printing press according to claim 1 characterised in that the transfer cylinder (17) and the double size transfer drum (7) are arranged in swingable bearings (8, 16).

3. Rotary sheet offset printing press according to claims 1 and 2 characterised in that gripper rows (12, 13) or the double size transfer drum (7) have gripper tongs behind which seen in the direction of rotation of perfecting printing smoothing devices (14, 15) are arranged adjustable relative to the sheet end.

## Revendications

1. Machine imprimante rotative offset à feuilles à disposition en ligne, comportant des systèmes de transfert à cylindres, dans lesquels la feuille peut être transportée, de façon continue, au moyen de pinces de transfert mécaniques, d'un premier cylindre d'impression à un cylindre de transfert, puis à un cylindre de transfert de taille double, ensuite à un cylindre de retournement et enfin à un second cylindre d'impression, et qui sont utilisables soit pour une impression en plusieurs couleurs sur un côté, soit pour une impression à retiration, caractérisée en ce que, pour commuter la marche des feuilles entre ces types de fonctionnement, le cylindre de transfert de taille double (7) peut passer au choix dans une de deux positions et son sens de rotation peut être modifié, grâce à quoi dans la première position et le premier sens de rotation lorsque le cylindre de transfert (17) est arrêté, le cylindre de transfert de taille double (7) peut être déplacé contre deux cylindres d'impression de taille double (5, 6) pour réaliser une impression en plusieurs couleurs sur un côté, tandis que, dans une seconde position et le second sens de rotation, pour une impression à retiration, le cylindre de transfert de taille double (7) peut être déplacé vers le bas contre le cylindre de retournement (27) et, de plus, le cylindre de transfert (17), arrêté lors de l'impression en plusieurs couleurs sur un côté, peut être déplacé d'en haut contre le premier cylindre d'impression de taille double (5), ainsi que contre le cylindre de transfert de taille double (7), et en ce que l'écartement des cylindres d'impression (5, 6) est plus petit que le diamètre du cylindre de transfert de taille double (7).

2. Machine imprimante rotative offset à feuilles selon la revendication 1, caractérisée en ce que le cylindre de transfert (17) et le cylindre de transfert de taille double (7) sont agencés dans des paliers pivotants (8, 16).

3. Machine imprimante rotative offset à feuilles selon les revendications 1 ou 2, caractérisée en ce que les rangées de pinces (12, 13) sur le cylindre de transfert de taille double (7) présentent des pinces à mâchoires, derrière lesquelles, dans le sens de rotation, pour l'impression à retiration, sont agencés des dispositifs de lissage (14, 15), réglables sur l'extrémité de feuille.
